# EUROPÄISCHE PATENTSCHRIFT

(11) **EP 0 170 827 B1**
(45) Veröffentlichungstag und Bekanntmachung des Hinweises auf die Patenterteilung: **27.12.1989**
(21) Anmeldenummer: 85107222.3
(22) Anmeldetag: 12.06.1985
(51) Int. Cl.: B05B 5/08, B05B 13/06, B05C 7/02, B05D 1/02

(54) **Verfahren zur Beschichtung eines Körpers, Beschichtungsanordnung sowie Verwendung des Verfahrens bzw. der Anordnung**
Method of and apparatus for coating objects, and their use
Procédé et appareil pour le revêtement d'objets et leur utilisation

(30) Priorität: 13.07.1984 CH 3421/84
(43) Veröffentlichungstag der Anmeldung: 12.02.1986
(73) Patentinhaber: Präzisions-Werkzeuge AG, 8630 Rüti (CH)
(72) Erfinder: Walser, Felix, CH-8340 Hinwil (CH)
(74) Vertreter: Troesch, Hans Alfred

(56) Entgegenhaltungen:
- EP-A- 0 093 083
- DE-A- 2 058 350
- DE-A- 2 724 031
- DE-C- 611 131
- GB-A- 2 028 171

## Beschreibung

Die vorliegende Erfindung betrifft ein Verfahren zur Beschichtung eines Körpers mittels eines unter Druck aus einer Ausgabeöffnung einer Beschichtungsvorrichtung ausgegebenen Beschichtungsmediums, welches nach Verlassen der Ausgabeöffnung entlang einer vorgegebenen Strecke zwischen einer gegen den Körper hin stetig gekrümmten Leitfläche und dem Körper zu einer Absaugung an der Vorrichtung geleitet wird, eine Beschichtungsanordnung mit einer Austrittsöffnung für ein unter Druck stehendes Beschichtungmedium sowie einer Absaugöffnung, bei der weiter Organe vorgesehen sind, um einen zu beschichtenden Körper mit Abstand über den Öffnungen zu positionieren, und eine zwischen den Öffnungen liegende Leitfläche für das ausgegebene Medium gegen aussen stetig gekrümmt ist sowie eine Verwendung des Verfahrens bzw. der Beschichtungsanordnung für die Innenbeschichtung von Hohlkörpern, wie von Dosenkörpern, vorzugsweise im Durchlauf-Seriebetrieb, so z. B. der Schweissnaht derartiger Körper, mittels Pulver.

Es sind Beschichtungsverfahren, wie Pulverbeschichtungsverfahren, bekannt, bei denen das Beschichtungsmedium, ein durch Druckluft mitgetragenes Pulver, aus einer Austrittsöffnung versprüht wird, gegen die zu beschichtende Körperpartie hin gerichtet. Wie gross der Anteil des versprühten Beschichtungsmediums ist, der schlussendlich auf die zu beschichtende Körperpartie aufgetragen wird, hängt unter anderem von der Richtung und der Grösse der auf das Beschichtungsmedium wirkenden Kräfte nach Verlassen der Austrittsöffnung ab.

Je grösser das Energiegefälle für das Beschichtungsmedium zwischen Austrittsöffnung und zu beschichtender Körperpartie ist, desto grösser ist der Anteil des Beschichtungsmediums, der auf den zu beschichtenden Körper auftrifft. Bekannt ist zu diesem Zwecke die Erzeugung eines elektrostatischen, hohen Feldes zwischen dem Austrittsöffnungsbreich und dem zu beschichtenden Körper, wodurch vorab oder bei Austritt geladendene Beschichtungsmediumspartikel oder Tröpfchen, gegen die zu beschichtenden Körper elektrisch getrieben werden.

So ist es aus der EP-A-0 093 083 bekannt, Beschichtungspulver aus einer Ausgabeöffnung elektrostatisch unterstützt, direkt im Innern eines Dosenkörpers gegen dessen Schweissnahtbereich auszugeben. Obwohl in einer Ausführungsform der ausgegebene Pulverstrahl über eine kurze Strecke noch einseitig, im wesentlichen linear und im vorgegebenen Winkel zum Dosenkörper geleitet ist, wird die Triebkraft des ausgegebenen Pulvers an den Körper ausschliesslich durch elektrostatische Kraft und mechanischen Ausgabeimpuls gegeben.

Aus der DE-OS-2 724 031 ist ein Verfahren bzw. eine Beschichtungsanordnung obgenannter Gattung bekannt geworden. Dabei liegen Ausgabeöffnung und Absaugung durch einen verdickten Wandabschnitt, der endständig stetig gekrümmt ist, getrennt dicht nebeneinander. Das Beschichtungsmedium wird auch hier im wesentlichen durch seinen Austrittsimpuls gegen den zu beschichtenden Körper getragen, wobei die Wandung zwischen Ausgabeöffnung und Absaugung im wesentlichen eine vom Medium turbulent umströmte Kante bildet.

Die vorliegende Erfindung bezweckt, ausgehend von einem Verfahren bzw. einer Anordnung letztgenannter Art das auf das ausgegebene Medium wirkende Kräftefeld zum Körper hin zu vergrössern.

Zu diesem Zweck zeichnet sich das erfindungsgemässe Verfahren nach dem kennzeichnenden Teil von Anspruch 1 aus.

Es wird damit ausgenützt, dass bei der Umlenkung eines strömenden Mediums, bedingt durch den Strömungs-Geschwindigkeitsgradienten - kleinere Geschwindigkeit entlang des Innenbogens, grössere Geschwindigkeit entlang des Aussenbogens - aufgrund der Kontinuitätsbedingung, ein Druckgradient, gerichtet vom Innenbogen nach dem Aussenbogen, und damit ein Kräftefeld, ebenso gerichtet, entsteht. Dabei muss sichergestellt sein, dass der Krümmungsradius des den Innenradius festlegenden Teiles kleiner ist als der Krümmungsradius des in diesem Bereich zu beschichtenden Körpers, was beispielsweise bei einem in dieser Richtung, d.h. in entsprechendem Schnitt, gerade ausgelegten Körper ohne weiteres der Fall ist, ist doch die Gerade als Grenzwert zunehmender Krümmungsradius zu betrachten.

Um eine beherrschte Strömung im Beschichtungsbereich zu erlangen, durch die genannte Krümmung, wird weiter vorgeschlagen, dass man den Strom durch krümmungsendseitiges Anlegen von Unterdruck miterzeugt, gemäss Anspruch 2.

Das vorgeschlagene Verfahren, allenfalls in Kombination mit der genannten Ausführungsvariante wird erfindungsgemäss weiter dadurch mit dem bekannten elektrostatischen Verfahren zur Erzeugung eines zusätzlichen Kräftefeldes kombiniert, dass man gemäss Anspruch 3 vorgeht.

Zur Erfüllung der oben definierten Aufgabe der vorliegenden Erfindung zeichnet sich die erfindungsgemässe Beschichtungsanordnung nach dem kennzeichnenden Teil von Anspruch 4 aus.

Um dabei zu verhindern, dass Turbulenzen und sich für eine Mediumsablagerung anbietende Kehlen entstehen, wird weiter vorgeschlagen, dass die Leitfläche, gemäss Anspruch 5, die Form eines Tragflügeloberprofils aufweist, mit gegen den Bereich der Austrittsöffnung gelegener dickster Stelle. Im weiteren wird das Entstehen von Turbulenzen beim Austritt des Beschichtungsmediums unter Druck dadurch weitgehend verhindert, dass gemäss Anspruch 6 die Achse der Austrittsöffnung mindestens nahezu parallel zur Tangente der Leitfläche im Austrittsöffnungsbereich ist.

Um dabei die Möglichkeit zu schaffen, optimale Verhältnisse suchen zu können, wird weiter gemäss Anspruch 7 vorgeschlagen, dass die Austrittsöffnung eine Verstellanordnung umfasst, zur Richtungseinstellung der Hauptström-Strahlrichtung mit Bezug auf die Tangente der Leitfläche im Austrittsöffnungsbereich.

Zur erfindungsgemässen Kombination des bekannten Vorsehens eines elektrischen Kräftefeldes, zum zu beschichtenden Körperbereich hin, mit den oben genannten Vorkehrungen wird weiter gemäss Anspruch 8 vorgeschlagen, eine Elektrodenanordnung im Bereich der Leitfläche vorzusehen, zur Erzeugung eines elektrostatischen Potentials.

Es wird an dieser Elektrodenanordnung lediglich das eine elektrostatische Potential festgelegt. Körperseitig wird ein zweites Potential durch letzteren selbst, oder eine weitere Elektrodenanordnung festgelegt, nicht Gegenstand der vorliegenden Erfindung, das mit dem ersten Potential die felderzeugende Potentialdifferenz bildet.

Gemäss Anspruch 9 führt die Leitfläche auf der der Austrittsöffnung abgelegenen Seite stetig in einen Absaugkanal, womit auch hier Turbulenzen im Beschichtungsmedium weitgehend vermieden werden, die abgelagertes Medium am Körper wieder lösen könnten.

Um zu erreichen, dass, und dies insbesondere bei der Beschichtung von Körpern, die mit Bezug auf die Beschichtungsanordnung durchbewegt werden, auch unmittelbar nach dem Beschichtungsbereich vom Körper rückfallende Beschichtungsmediumspartien abgesaugt werden, wird vorgeschlagen, dass der Absaugkanal gemäss Anspruch 10 mit nach aussen geführten Absaugbohrungen kommuniziert.

Berücksichtigt man, dass eine Druckleitung für das Beschichtungsmedium vorzusehen ist und allenfalls eine Absaugleitung, so ergibt sich eine konstruktiv einfache Möglichkeit, eine vorgesehene Elektrodenanordnung elektrisch zu kontaktieren, dadurch, dass gemäss Anspruch 11 eine elektrische Verbindung für die Elektrodenanordnung in oder an einer Über- und/oder einer Unterdruckleitung für das Medium integriert ist.

Im weiteren wird die Anordnung konstruktiv bei Ausbildung gemäss Anspruch 12 wesentlich vereinfacht.

Die Einsatzflexibilität einer derartigen Beschichtungsanordnung wird bei Ausbildung nach Anspruch 13 wesentlich erhöht.

Das vorgeschlagene Verfahren sowie die vorgeschlagene Beschichtungsanordnung eignen sich vorzüglich für die Beschichtung von Hohlkörpern, wie für die Innendurchlaufbeschichtung von Metalldosenkörpern, z. B. deren Schweissnaht mit Pulver.

Die Erfindung wird anschliessend beispielsweise anhand von Figuren erläutert.

Es zeigen:
Fig. 1 eine schematische Darstellung einer erfindungsgemässen Beschichtungsanordnung, mit einem angedeuteten, zu beschichtenden Dosenkörper,
Fig. 2 schematisch den Beschichtungsbereich gemäss Fig. 1, das qualitative Profil der Strömungsgeschwindigkeit des Mediums im genannten Bereich sowie die daraus resultierende Druckverteilung und Kräftewirkung.

Gemäss Fig. 1 umfasst die erfindungsgemässe Beschichtungsanordnung einen Trägerkörper, beispielsweise inform eines zylinderförmigen Armes 1. Zur Innenbeschichtung von Hohlkörpern, wie von Dosenkörpern 3, beispielsweise entlang ihrem Schweissnahtbereich 5, ist der Arm 1 einseitig gelagert, in der Fig. links, und von dieser Seite, wie noch zu beschreiben sein wird, gespiesen. Eine Druckleitung 7 für das Beschichtungsmedium, wie durch Druckluft transportierte Pulverpartikel, ragt vorerst achsial durch den Arm 1, ist dann radial umgebogen und mündet an einer Austrittsöffnung 9 in eine in den Arm 1 eingearbeitete, grundsätzlich axial ausgerichtete Rinne 11 ein.

Im Ausmündungsbereich ist die Rinnenbasisfläche inform des Oberprofils eines Tragflügels als Leitfläche bei 13 stetig konvex ausgewölbt. Die Mediumsdruckleftung 7 ist in ihrem Ausmündungsbereich so geführt, dass ihre Mündungshauptachse A, wenigstens nahezu parallel zu einer Tangente T an die Flügelprofilausformung 13 liegt. Mit Hilfe eines verstellbaren Schiebers 15, allenfalls auch auswechselbar, und am Arm 1 mittels einer Schraube 17 feststellbar, lässt sich die wirksame Ausströmungsachse A des Mediums aus der Austrittsöffnung 9, insbesondere richtungsverstellen. Der Austrittsöffnung 9 für das unter Druck stehende Beschichtungsmedium entgegengesetzt gelegen, führt das Tragflächenprofil 13 stetig in einen Absaugkanal 19 ein, der in den Arm 1 eingearbeitet ist. Der Absaugkanal 19 kommuniziert über Absaugbohrungen 21, radial nach aussen ragend, mit der dem Beschichtungsbereich B zugekehrten Oberfläche des Armes 1. Er ist weiter über eine Mehrzahl von Bohrungen 23 mit einer Absaugleitung 25 verbunden, die achsparallel durch den Arm 1 geführt ist. Am freiliegenden, in der Fig. rechts liegenden Ende des Armes 1 mündet die Absaugleitung 25 aus und ist, wie mit einem Schlauchbogen 27 mit einer Unterdruckspeiseleitung 29, die ebenfalls achsial durch den Arm 1 rückgeführt ist, verbunden. Seitlich beidseitig durchragende Absaugbohrungen 23' münden ebenfalls in die Absaugleitung 25 ein. Die Absaugleitung 25 ist gegen das abgestützte Armende hin weiter gegen den Bereich der Austrittsöffnung 9 geführt und weist, radial nach aussen ragend, und im Bereich des Tragflächenprofils 13 ausmündend, Bohrungen 31 auf.

Koaxial gelagert und fixiert, sind in den Bohrungen 31 drahtförmige Elektroden 33 zum Anlegen eines elektrostatischen Feldes zwischen Arm 1 und zu besprühendem Körper 3 vorgesehen, wobei der elektrische Anschluss für die Elektroden 33 als Koaxialleitung durch die Absaugleitung 25, den Bogen 27 und schliesslich die Leitung 29 an die Zuspeiseseite des Armes 1 geführt ist. Eine Dichtung 35 zwischen Absaugbereich und Tragflächenprofil 13 dichtet die Bohrungen 31 mit den darin gelagerten Elektroden 33 gegen den in den Leitungen 29, 25 herrschenden Unterdruck ab.

Das unter Druck stehende Beschichtungsmedium tritt aus der Austrittsöffnung 9 aus und wird einerseits durch Wirkung des elektrostatischen Feldes E zwischen Körper 3 und Elektroden 33, erzeugt mittels einer Hochspannungs-DC-Quelle 37 gegen den zu beschichtenden Körperbereich getrieben. Zusätzlich und wie aus Fig. 2 ersichtlich, wird der Mediumsstrom gezwungen, auf gekrümmter Bahn P zwischen zu beschichtendem Körper 3 und Ausformung 13', vorzugsweise als Tragflügel-Oberprofil ausgebildet, durchzuströmen. Dabei entsteht das in Fig. 2 dargestellte, qualitative Geschwindigkeitsprofil v, bedingt durch den kleineren Innenkrümmungsradius Ri im Vergleich zum grösseren Aussenkrümmungsradius Rₐ, der bei in dieser Richtung geradem Körper 3 unendlich ist. Es entsteht somit im Bereiche des zu beschichtenden Körpers 3 wegen der höheren Strömungsgeschwindigkeit v mit Bezug auf dem der Ausformung 13' folgenden Medium, ein Unterdruck mit, wie in Fig. 2 gerichtetem Kraftfeld F. Auf diese Art und Weise wird, allenfalls in Ergänzung zum elektrostatischen Kraftfeld, das Beschichtungsmedium gegen den zu beschichtenden Körper 3 hin getrieben. Nicht am Körper 3 haftendes Beschichtungsmaterial, wie Pulver oder Tröpfchen, wird am Absaugkanal 19 und durch die Bohrungen 23 abgesaugt, nachmalig vom Körper 3 rückfallendes Beschichtungsmaterial durch die mit dem Absaugkanal 19 kommunizierenden Bohrungen 21 bzw. 23'.

Es versteht sich von selbst, dass der elektrische Anschluss für die Elektroden 33 auch via Druckleitung 7 in analoger Weise erfolgen kann, wobei dann die Bohrungen 31 gegen die Druckleitung 7 mit einer zur Dichtung 35 analogen Dichtung verschlossen werden.

Mit der beschriebenen Anordnung bzw. dem dadurch realisierten Verfahren wird eine wesentliche Erhöhung der Ablagerungsmenge pro Zeiteinheit des Beschichtungsmediums am zu beschichtenden Körper 3 erzielt, was insbesondere bei schnellen Durchlaufverfahren wesentlich ist, d.h. wenn der Körper 3 gemäss Fig. 1 in der mit S bezeichneten Richtung rasch durchbewegt wird.

## Patentansprüche

1. Verfahren zur Beschichtung eines Körpers (3) mittels eines unter Druck aus einer Ausgabeöffnung (9) einer Beschichtungsvorrichtung (1) ausgegebenen Beschichtungsmediums, welches nach Verlassen der Ausgabeöffnung (9) entlang einer vorgegebenen Strecke zwischen einer gegen den Körper hin stetig gekrümmten Leitfläche (13) und dem Körper (3) zu einer Absaugung (19) an der Vorrichtung geleitet wird, dadurch gekennzeichnet, dass zur Ausnützung der gegen den Körper (3) hin gerichteten Triebkraft (F), welche durch die Krümmung der Leitfläche (13) gegen den Körper (3) hin auf das entlang dieser Leitfläche strömende Medium aufgebracht wird, die Strecke wesentlich länger gewählt wird als der kleinste Abstand zwischen der gekrümmten Leitfläche (13) und dem Körper (3).

2. Verfahren nach Anspruch 1, dadurch gekennzeichnet, dass man den Mediumsstrom durch Anlegen von Unterdruck an der Absaugung (19) miterzeugt.

3. Verfahren nach Anspruch 1 oder 2, dadurch gekennzeichnet, dass man zwischen einem Bereich der Leitfläche und dem Körper (3) ein elektrostatisches Feld (E) anlegt.

4. Beschichtungsanordnung mit einer Austrittsöffnung (9) für ein unter Druck stehendes Beschichtungsmedium sowie einer Absaugöffnung (19), bei der weiter Organe vorgesehen sind, um einen zu beschichtenden Körper (3) mit Abstand über den Öffnungen (9, 19) zu positionieren, und eine zwischen den Öffnungen liegende Leitfläche (13) für das ausgegebene Medium gegen aussen stetig gekrümmt ist, dadurch gekennzeichnet, dass zur Ausnützung der gegen den Körper (3) hin gerichteten Triebkraft (F), welche durch die Krümmung der Leitfläche (13) gegen den Körper (3) hin auf das entlang dieser Leitfläche (13) strömende Medium aufgebracht wird, der Abstand der Öffnungen wesentlich weiter ist als der kleinste, durch die Leitfläche (13) und die Organe für den Körper (3) festgelegte Leitflächen/Körperabstand.

5. Beschichtungsanordnung nach Anspruch 4, dadurch gekennzeichnet, dass die Leitfläche (13) die Form eines Trägerflügeloberprofils mit gegen den Bereich der Austrittsöffnung (9) gelegener dickster Stelle aufweist.

6. Beschichtungsanordnung nach Anspruch 4 oder 5, dadurch gekennzeichnet, dass die Achse (A) der Austrittsöffnung (9) mindestens nahezu parallel zur Tangente (T) der Leitfläche (13) im Austrittsöffnungsbereich (9) ist.

7. Beschichtungsanordnung nach einem der Ansprüche 4 bis 6, dadurch gekennzeichnet, dass die Austrittsöffnung (9) eine Verstellanordnung (15) umfasst, zur Richtungseinstellung der Hauptausström-Strahlrichtung, mit Bezug auf die Tangente (T) der Leitfläche (13) im Austrittsöffnungsbereich.

8. Beschichtungsanordnung nach einem der Ansprüche 4 bis 7, dadurch gekennzeichnet, dass im Bereich der Leitfläche (13) eine Elektrodenanordnung (33) zur Erzeugung eines elektrostatischen Potentials (Φ) vorgesehen ist.

9. Beschichtungsanordnung nach einem der Ansprüche 4 bis 8, dadurch gekennzeichnet, dass die Leitfläche (13) auf der der Austrittsöffnung (9) abgelegenen Seite stetig in einen Absaugkanal (19) einführt.

10. Beschichtungsanordnung nach Anspruch 9, dadurch gekennzeichnet, dass der Absaugkanal (19) mit nach aussen geführten Absaugbohrungen (21, 23') kommuniziert und mit einer Unterdruckleitung (29) verbunden ist.

11. Beschichtungsanordnung nach Anspruch 8, dadurch gekennzeichnet, dass eine elektrische Verbindung für die Elektrodenanordnung (33) in oder an einer Über- und/oder Unterdruckleitung (7, 29) für das Medium integriert ist.

12. Beschichtungsanordnung nach Anspruch 11, dadurch gekennzeichnet, dass mindestens eine mit einer Mediumsleitung (7) zur Austrittsöffnung (9) oder mit der Absaugöffnung (19) kommunizierende Bohrung (31) vorgesehen ist, die an der Leitfläche (13) ausmündet, und dass darin, eine vorzugsweise drahtförmige, vorzugsweise koaxiale Elektrode (33) mindestens und vorzugsweise nahezu an die Ausmündung der Bohrung (31) geführt ist, wobei die Bohrung (31) zur Mediumsleitung bzw. zur Absaugöffnung (19) hin mediumsdicht (35) verschlossen ist.

13. Beschichtungsanordnung nach einem der Ansprüche 4 bis 12, dadurch gekennzeichnet, dass die Anordnung als einseitig gespiesener Auslegerarm (1) ausgebildet ist.

14. Verwendung des Verfahrens nach einem der Ansprüche 1 bis 3 oder der Anordnung nach einem der Ansprüche 4 bis 13 für die Innenbeschichtung von Hohlkörpern, wie von Dosenkörpern, vorzugsweise im Durchlauf-Seriebetrieb, so z. B. der Schweissnaht derartiger Körper, mittels Pulver.

## Claims

1. Method for coating a body (3) with a coating medium dispensed under pressure from an outlet aperture (9) of a coating machine (1), which, after leaving the outlet aperture (9), is guided along a predetermined path between a guiding surface (13) steadily curved towards the body and the body (3) to suction means (19) on the machine, characterised in that in order to utilise the driving force (F) directed towards the body (3) which force, due the guiding surface (13) being curved towards the body (3) acts upon the medium flowing along this guiding surface, the length of the path is chosen so as to be essentially longer than the smallest distance between the curved guiding surface (13) and the body (3).

2. Method according to claim 1, characterised in that the medium flow is co-generated by applying negative pressure to the suction means (19).

3. Method according to claim 1 or 2, characterised in that an electrostatic field (E) is applied between an area of the guiding surface and the body (3).

4. Coating arrangement comprising an outlet aperture (9) for a pressurized coating medium and a suction aperture (19), on which further, means are provided for positioning a body (3) to be coated at a distance above the apertures (9, 19), and a guiding surface (13) for the dispensed medium is steadily curved between the apertures, characterised in that, in order to utilise the driving force (F) towards the body (3), which due to the guiding surface (13) being curved towards the body (3) acts upon the medium flowing along this guiding surface (13), the distance between the apertures is significantly larger than the smallest guiding surface/body distance defined by the guiding surface (13) and the means for the body (3).

5. Coating arrangement according to claim 4, characterised in that the guiding surface (13) is in the form of an aerofoil upper profile with the thik- kest point situated towards the area of the outlet aperture (9).

6. Coating arrangement according to claim 4 or 5, characterised in that axis (A) of outlet aperture (9) extends at least approximately parallel to tangent (T) of guiding surface (13) in the area of outlet aperture (9).

7. Coating arrangement according to one of claims 4 to 6, characterised in that the outlet aperture (9) comprises an adjusting arrangement (15) for adjusting the direction of the main jet from the outlet aperture relative to the tangent (^{T}) of the guiding surface (13) in the area of the outlet aperture.

8. Coating arrangement according to one of claims 4 to 7, characterised in that in the area of the guiding surface (13) an electrode arrangement (33) is provided for generating an electrostatic potential (Φ).

9. Coating arrangement according to one of claims 4 to 8 characterised in that the guiding surface (13) steadily leads into a suction channel (19) on the side facing away from the outlet aperture (9).

10. Coating arrangement according to claim 9, characterised in that the suction channel (19) communicates with suction bores (21, 23') leading to the outside and is connected with a negative pressure line (29).

11. Coating arrangement according to claim 8, characterised in that an electrical connection for the electrode arrangement (33) is integrated in or on a positive and/or negative pressure line (7, 29) for the medium.

12. Coating arrangement according to claim 11, characterised in that at least one bore (31) communicating with a medium line (7) to the outlet aperture (9) or with the suction aperture (19) is provided which bore opens into the guiding surface (13) and in that it contains a preferably wire-shaped, preferably coaxial electrode (33) extending at least and preferably near to the outlet of the bore (31), the bore (31) being sealed (35) so as to be medium-tight both in direction of the medium line and the suction aperture (19).

13. Coating arrangement according to one of claims 4 to 12, characterised in that the arrangement is shaped as a cantilevered arm (1) with one-sided supply.

14. Use of the method according to one of claims 1 to 3 or the arrangement according to one of claims 4 to 13 for coating the inside of hollow bodies, such as the weld of metal can bodies, with powder, preferably by a through-flow series production process.

## Revendications

1. Procédé pour le revêtement d'un objet (3) au moyen d'un fluide de revêtement qui sort sous pression d'une ouverture de sortie (9) d'un dispositif de revêtement (1) et qui, après avoir quitté l'ouverture de sortie (9), est guidé, le long d'un chemin prescrit, entre une surface de guidage (13) continuellement courbée en direction de l'objet et l'objet lui-même (3), en direction d'une aspiration (19) prévue sur le dispositif, caractérisé en ce que, pour permettre d'utiliser la force motrice (F), dirigée vers l'objet (3), qui est appliquée, par la courbure de la surface de guidage (13) en direction de l'objet (3), sur le fluide qui s'écoule le long de cette surface de guidage, on choisit le chemin sensiblement plus long que la plus petite distance entre la surface de guidage courbée (13) et l'objet (3).

2. Procédé selon la revendication 1, caractérisé en ce que l'on produit le flux du fluide aussi par application d'une dépression à l'aspiration (19).

3. Procédé selon la revendication 1 ou 2, caractérisé en ce que l'on applique un champ électrostatique (E) entre une zone de la surface de guidage et l'objet (3).

4. Dispositif de revêtement, comportant une ouverture de sortie (9) pour un fluide de revêtement mis sous pression,ainsi qu'une ouverture d'aspiration (19) et dans lequel en outre sont prévus des organes pour positionner un objet à revêtir (3) à une certaine distance au-dessus des ouvertures (9, 19), et dans lequel une surface de guidage (13) pour le fluide qui sort, située entre les ouvertures, est continuellement courbée vers l'extérieur, caractérisé en ce que pour permettre d'utiliser la force motrice (F), dirigée vers l'objet (3), qui est appliquée, par la courbure de la surface de guidage (13) vers l'objet (3), sur le fluide qui s'écoule le long de cette surface de guidage (13), la distance des ouvertures est sensiblement supérieure à la plus petite distance surface de guidage/objet définie par la surface de guidage (13) et les organes prévus pour l'objet (3).

5. Dispositif de revêtement selon la revendication 4, caractérisé en ce que la surface de guidage (13) présente la forme d'un profil supérieur d'aile portante présentant son emplacement le plus épais vers la zone de l'ouverture de sortie (9).

6. Dispositif de revêtement selon la revendication 4 ou 5, caractérisé en ce que l'axe (A) de l'ouverture de sortie (9) est au moins approximativement parallèle à la tangente (T) de la surface de guidage (13) dans la zone de l'ouverture de sortie (9).

7. Dispositif de revêtement selon l'une des revendications 4 à 6, caractérisé en ce que l'ouverture de sortie (9) comporte un dispositif de réglage (15) pour régler la direction du faisceau principal d'écoulement par rapport à la tangente (T) de la surface de guidage (13) dans la zone de l'ouverture de sortie.

8. Dispositif de revêtement selon l'une des revendications 4 à 7, caractérisé en ce que, dans la zone de la surface de guidage (13), est prévu un dispositif d'électrode (33) pour produire un potentiel électrostatique (Φ).

9. Dispositif de revêtement selon l'une des revendications 4 à 8, caractérisé en ce que, du côté opposé à l'ouverture de sortie (9), la surface de guidage (13) se transforme de façon continue en un canal d'aspiration (19).

10. Dispositif de revêtement selon la revendication 9, caractérisé en ce que le canal d'aspiration (19) communiqué avec des perçages d'aspiration (21, 23') dirigés vers l'extérieur et est relié à une conduite en dépression (29).

11. Dispositif de revêtement selon la revendication 8, caractérisé en ce qu'une liaison électrique pour le dispositif d'électrode (33) est intégrée dans ou sur une conduite en surpression et/ou en dépression (7, 29) pour le fluide.

12. Dispositif de revêtement selon la revendication 11, caractérisé en ce qu'il est prévu au moins un perçage (31) qui communiqué avec une conduite du fluide (7) en direction de l'ouverture de sortie (9) ou avec l'ouverture d'aspiration (19) et qui débouche sur la surface de guidage (13); et en ce qu'une électrode (33), de préférence sous forme de fil métallique et de préférence coaxiale, est guidée, au moins et de préférence près de l'endroit où débouche le perçage (31), étant précisé que le perçage (31) est obturé, avec étanchéité au fluide (35), en direction de la conduite du fluide ou en direction de l'ouverture d'aspiration (19).

13. Dispositif de revêtement selon l'une des revendications 4 à 12, caractérisé en ce que le dispositif est conçu sous forme d'un bras en porte-à- faux (1) alimenté d'un côté.

14. Utilisation du procédé selon l'une des revendications 1 à 3 ou du dispositif selon l'une des revendications 4 à 13 pour le revêtement intérieur d'objets creux, comme des corps de boîtes, de préférence en exploitation de série au passage, par exemple le cordon de soudure de corps de ce type, au moyen d'une poudre.
